# FASCICULE DE BREVET EUROPEEN

(11) **EP 0 632 978 B1**
(45) Date de publication et mention de la délivrance du brevet: **02.06.1999**
(21) Numéro de dépôt: 94401592.4
(22) Date de dépôt: 08.07.1994
(51) Int. Cl.: A45D 40/04, B65D 83/00, B65D 45/30

(54) **Emballage distributeur, notamment pour produit pâteux en forme de bâtonnet**
Spenderverpackung, insbesondere eines stiftförmigen, pastösen Produktes
Dispensing package, particularly for a pasty product in stick form

(30) Priorité: 09.07.1993 FR 9308522
(43) Date de publication de la demande: 11.01.1995
(73) Titulaire: LIR FRANCE, 94550 Chevilly-Larue (FR)
(72) Inventeur: Favre, Bernard, F-92330 Sceaux (FR)
(74) Mandataire: Berger, Helmut

(56) Documents cités:
- FR-A- 2 573 734
- FR-E- 57 554
- US-A- 4 135 831
- US-A- 4 664 547

## Description

L'invention concerne un emballage distributeur notamment pour produit pâteux en forme de bâtonnet, du type décrit dans le préambule de la revendication 1.

Un emballage de ce type est décrit dans le document US-A-4 664 547.

Dans cet emballage la molette est directement accessible de l'extérieur à travers des lumières pratiquées dans la partie inférieure du corps creux pour pouvoir être entraînée manuellement en rotation, ce qui est préjudiciable à l'aspect esthétique de l'emballage.

La présente invention a pour but de proposer un emballage du type indiqué plus haut, qui pallie l'inconvénient de l'emballage connu.

Pour atteindre ce but, l'emballage précédent l'invention comporte les caractéristiques qui sont énoncées dans la partie caractérisant la revendication 1.

D'autres caractéristiques de l'invention sont décrites dans des revendications dépendantes.

L'invention sera mieux comprise et d'autres buts, caractéristiques, détails et avantages de celle-ci apparaîtront plus clairement dans la description explicative qui va suivre faite en référence aux dessins schématiques annexés donnés uniquement à titre d'exemple illustrant un mode de réalisation de l'invention et dans lesquels.
La figure 1 est une vue latérale, partiellement en coupe axiale dans le plan longitudinal de son grand axe, d'un emballage distributeur selon la présente invention, de forme ovale.
La figure 2 est une vue similaire à la figure 1, dans un plan perpendiculaire à celui de cette figure.
La figure 3 est une vue de dessous de l'emballage selon la figure 1, et en coupe selon la figure III-III de la figure 1.
La figure 4 est une vue en perspective et éclatée d'un certain nombre de parties essentielles de l'emballage selon la figure 1.
La figure 5 est une vue en perspective et éclatée des organes nécessaires pour le déplacement du piston porteur du produit à distribuer.
La figure 6 est une vue en perspective et éclatée démontrant les parties de l'emballage selon l'invention, qui interviennent pour l'obturation de l'emballage à son extrémité supérieure.

En se reportant aux figures, on constate que l'emballage distributeur représenté à titre d'exemple et notamment conçu pour un produit pâteux quelconque en forme de bâtonnet tel qu'un bâtonnet de déodorant, comprend essentiellement un corps creux extérieur 1, de forme allongée cylindrique à section transversale ovale, un corps intérieur 2, en forme d'une douille destiné à être placé à l'intérieur du corps 1 et également de forme ovale, un capuchon 3 destiné à fermer de façon étanche l'emballage à son extrémité supérieure, un piston 4 déplaçable axialement à l'intérieur du corps interne 2 et également de forme ovale et destiné à porter le bâtonnet (non représenté) ainsi qu'un agencement 5 qui est monté dans l'extrémité inférieure de l'emballage et adapté pour fermer celui-ci de façon étanche à cette extrémité et assurer le déplacement axial du piston 4. Les différentes pièces qui constituent l'emballage sont avantageusement réalisées en matière plastique de toute nature appropriée en fonction de la rigidité souhaitée.

L'agencement 5 présente une structure relativement complexe, comme il ressort notamment des figures 4 et 5. Il comprend notamment un dispositif de déplacement axial en translation du piston 4, qui comporte une vis 9 s'étendant dans l'axe de l'emballage et pourvue à son extrémité inférieure d'un moyeu 10 en forme d'une couronne 11 rendue solidaire en rotation de la vis par des rayons 12, et une molette creuse 13 de forme cylindrique à section transversale circulaire, fermée en bas par une paroi de fond 16 et ouverte en haut, solidarisable en rotation du moyeu circulaire 10 et adaptée pour loger, de façon étanche, l'extrémité inférieure du corps interne 2 qui comprend à cette fin une portion cylindrique 14.

Plus précisément, la molette 13 comprend une couronne interne coaxiale 15 qui s'étend à partir de la paroi de fond 16 et est pourvue d'encoches axiales 17 destinées à recevoir chacune un rayon 12 du moyeu 10 lorsque ce dernier s'engage dans l'espace annulaire 19 formé entre la paroi externe 20 de la molette et la couronne 15. Comme le montre notamment les figures 1 à 3, c'est dans cet espace annulaire 19 aussi que s'engage la portion inférieure circulaire 14 du corps interne 2. Cette portion 14 porte sur sa surface périphérique externe un certain nombre de collerettes 22 coaxiales et axialement écartées qui constituent des lèvres d'étanchéité et viennent en contact avec la surface interne de la paroi 20 de la molette. Pour assurer l'assemblage de la molette 13 sur la portion 14 du corps interne, la molette comprend à son extrémité supérieure ouverte une nervure 23 qui fait radialement saillie vers l'intérieur et s'engage dans une rainure complémentaire circulaire 24 pratiquée dans la portion 14 au niveau de la naissance de celle-ci. Cette portion 14 comprend en outre, à son extrémité inférieure ouverte, une nervure 25 qui fait radialement saillie vers l'intérieur et s'engage dans une nervure complémentaire 26 pratiquée dans la surface périphérique externe du moyeu 10 et délimitée vers l'extrémité par une collerette d'assemblage 27 qui fait radialement saillie vers l'extérieur. L'extrémité supérieure du moyeu porte également un épaulement 29 qui fait radialement saillie vers l'extérieur et s'engage dans un évidement circulaire 30 du corps interne 2. Concernant la molette 13, il est encore à indiquer qu'elle porte sur la surface périphérique externe des éléments axiaux 31 en forme de dents qui sont régulièrement réparties autour de la périphérie et constituent des éléments permettant l'entraînement en rotation de la molette.

Le dispositif d'entraînement en rotation de la molette 13 comprend un ruban 33 sans fin qui constitue une boucle en un matériau souple et entoure l'extrémité inférieure du corps externe 1. Ce dernier comprend à cette fin une rainure de guidage périphérique 34 dans lequel le ruban 33 est engagé et guidé pour pouvoir exécuter un déplacement en direction de son axe longitudinal dans le sens de la double flèche F1. Le ruban porte sur sa surface interne des éléments en saillie 36 en forme de dents qui s'étendent parallèlement aux dents 31 de la molette 13 et constituent une denture complémentaire à celle de la molette pour pouvoir engrèner celle-ci. Pour que la denture 36 du ruban 33 puisse venir en engagement avec la denture 31 de la molette 13, la paroi formant le fond de la rainure de guidage 34 comprend au niveau du petit axe deux lumières 38. Comme le montre notamment la figure 4, lorsque la molette 13 est introduite à travers l'ouverture circulaire 39 pratiquée dans la paroi de fermeture ovale 40 de l'extrémité inférieure du corps externe 1, de façon que sa paroi de fond 16 se trouve dans le plan de la paroi 40, l'engagement mutuel des dentures 36 et 31 respectivement du ruban 33 et de la molette 13 est assuré. Lorsque l'on déplace le ruban sur l'extrémité inférieure du corps 1, celui-ci entraîne en rotation la molette 13, ce qui provoque la rotation de la vis 9 et ainsi le déplacement axial du piston 4.

En se reportant aux figures 1 et 2 et 6, on constate que le capuchon 3 présente également une forme ovale correspondant à celle de l'extrémité supérieure du corps interne 2 pour pouvoir être emmanchée sur celle-ci dans sa position de fermeture. Le dispositif 7 de verrouillage du capuchon 3 dans sa position de fermeture comprend essentiellement un ruban sans fin 42, en forme d'une boucle, réalisé en un matériau souple et placé dans une rainure annulaire 43 qui est pratiqué dans la surface périphérique extérieure de la paroi du capuchon et s'étend perpendiculairement à l'axe de l'emballage tout autour du capuchon. Ce ruban comprend sur sa surface interne, disposées en vis-à-vis, deux rampes 44 de verrouillage destinées à coopérer avec deux rampes complémentaires 45 qui font saillie de la surface périphérique extérieure du corps interne 2 de façon à pouvoir coopérer avec les rampes 44 lors du déplacement du ruban 42 dans la direction de la double flèche F2. Pour que les rampes 44 et 45 puissent venir en engagement mutuel, le fond de l'évidement périphérique de guidage 43 du capuchon 3 comporte deux lumières 46 d'une longueur périphérique et d'une largeur appropriée.

Les rampes 44 et 45 comportent chacune une portion circonférentielle respectivement 48 et 49 et une portion respectivement 50 et 51 qui s'étend parallèlement à l'axe de l'emballage. Les zones d'extrémité libres des portions circonférentielles 48 et 49 des rampes 44 et 45 présentent un profil incliné de façon que le déplacement du ruban 42 en direction de la flèche F2 provoque, après la mise en place du capuchon 3 sur l'extrémité du corps interne et l'engagement mutuel des rampes, un déplacement axial du capuchon sur l'extrémité du corps 2, dans une direction jusqu'au verrouillage du capuchon et dans l'autre direction jusqu'à une position permettant le dégagement du capuchon. Les portions 50 et 51 des rampes déterminent les positions extrêmes du déplacement du ruban.

Il est à noter que pour assurer la fermeture étanche du capuchon, l'extrémité supérieure de celui-ci est adaptée pour qu'elle s'applique à force contre la face interne au niveau du fond du capuchon.

Concernant le fonctionnement de l'emballage du distributeur, il ressort de la description qui précède, que pour le déplacement axial du piston 4 porteur du bâtonnet de produit cosmétique et pour le verrouillage du capuchon il suffit de déplacer de façon appropriée respectivement les rubans 33 et 42. Etant donné que les rubans sont souples, l'emballage peut avoir une autre forme que la forme circulaire des emballages habituels et aussi une autre forme que la forme ovale de l'emballage qui vient d'être décrit en se référant aux figures.

Etant donné que les différentes pièces constitutives de l'emballage sont réalisées en matière plastique, toutes les saillies, nervures, rainures et dents ou analogues peuvent être réalisés lors du moulage de ces pièces. La configuration des pièces, telle qu'elle est représentée permet un assemblage aisé de l'emballage et la réalisation du bâtonnet pâteux par moulage à l'intérieur de l'emballage en introduisant le produit à partir de l'extrémité inférieure avant la mise en place de la molette 13 qui constitue également le bouchon de fermeture de l'emballage. Bien entendu, le capuchon 3 aura été verrouillé auparavant dans sa position de fermeture étanche sur le corps creux de l'emballage. Concernant les rubans verrous, ils sont réalisés avantageusement en élastomère ou en matériau thermoplastique souple et portent sur leurs surfaces extérieures de godrons ergonomiques.

## Revendications

1. Emballage distributeur notamment pour produit pâteux cosmétique en forme de bâtonnet, du type comprenant un corps creux (1, 2), un piston (4) porteur dudit produit monté axialement mobile mais immobilisé en rotation dans le corps creux et pourvue d'une partie filetée, un dispositif de déplacement axial dudit piston, comportant une vis (9) qui s'étend axialement dans le corps (1, 2) et coopère avec la partie filetée du piston, et des moyens d'entraînement en rotation de la vis, qui comportent une molette (31) solidaire en rotation de la vis (9), disposé au niveau de la partie inférieure du corps creux et portant sur sa surface externe des éléments permettant son entraînement en rotation, le corps creux (1, 2) présentant une section transversale non circulaire, avantageusement ovale, caractérisé en ce que les moyens d'entraînement en rotation de la molette (13) comprennent un ruban sans fin (33) qui est monté sur l'extrémité inférieure du corps (1) déplaçable dans le sens de la périphérie (F1) de celui-ci, comporte sur sa surface intérieure des éléments en saillie (36) coopérant avec les éléments d'entraînement (31) sur la surface extérieure de la molette (13) pour entraîner celle-ci en rotation lors du déplacement du ruban, et en ce que le corps creux comprend, au niveau du ruban entraîneur (33) des ouvertures (38) permettant l'engagement des éléments d'entraînement complémentaires (31, 36) de la molette et du ruban.

2. Emballage selon la revendication 1, caractérisé en ce que le corps creux comprend un corps creux externe (1) de forme cylindrique et à section transversale non circulaire et dont les extrémités supérieure et inférieure sont respectivement ouverte et fermée (en 40) et un corps creux interne (2) de forme correspondant à celle du corps externe (1), mais dont la partie inférieure, située au niveau des ouvertures (38) d'engagement mutuel des éléments d'entraînement (36, 31) complémentaires du ruban (33) et de la molette (13), est réalisé sous forme d'une portion cylindrique à section transversale circulaire, et en ce que la molette (13) qui est ouverte à une extrémité et fermée à son autre extrémité est emmanchée de façon rotative sur ladite portion circulaire (14).

3. Emballage selon la revendication 2, caractérisé en ce que la paroi de fermeture (40) de l'extrémité inférieure du corps externe (1) comprend un évidement circulaire (39) permettant l'insertion et l'emmanchement de la molette (13) sur la portion circulaire (14) du corps interne (2).

4. Emballage selon l'une des revendications 2 ou 3, caractérisé en ce qu'une rainure périphérique (34) de guidage du ruban entraîneur (33) est prévue dans la face externe du corps externe (1) au niveau des ouvertures (38) d'engagement mutuel des éléments d'entraînement du ruban (33) et de la molette (13).

5. Emballage selon l'une des revendications 2 à 4, caractérisé en ce que la portion circulaire (14) du corps interne (2) comprend sur sa face extérieure des collerettes (22) qui constituent des moyens d'étanchéité entre la portion cylindrique (14) et la molette (13).

6. Emballage selon l'une des revendications précédentes, caractérisé en ce qu'il comprend un capuchon (3) de fermeture de l'emballage qui présente une forme correspondant à celle du corps creux et est susceptible d'être emmanché sur l'extrémité supérieure ouverte de celui-ci, qu'un ruban de verrouillage (42) du capuchon sur le corps creux est monté déplaçable autour du capuchon dans la direction périphérique de celui-ci, qui porte sur sa face interne des éléments en forme de rampe (44) qui sont susceptibles de coopérer à travers des ouvertures (46) dans la paroi du capuchon avec des éléments en forme de rampe (45) prévus sur la surface périphérique du corps creux de façon que le mouvement rotatif du ruban de verrouillage (42) provoque un mouvement axial du capuchon sur l'extrémité du corps creux.

7. Emballage selon la revendication 7, caractérisé en ce que les éléments en forme de rampe (44, 45) présentent chacun la configuration d'un L et des portions inclinées pour permettre l'engagement, la rotation et le verrouillage du capuchon (3) sur le corps creux.

## Claims

1. Distributor packing in particular for stick-shaped cosmetic pasty products, of the type comprising a hollow body (1, 2), a piston (4) carrying the said product and axially movably mounted but held against rotation in the hollow body and provided with a threaded portion, a device for the axial displacement of the said piston, comprising a screw (9) which extends axially in the body (1, 2) and co-operates with the threaded portion of the piston and means for rotatably driving the screw, which comprise a knurled knob (31) made fast to for rotation with the screw (9), arranged at the level of the lower portion of the hollow body and carrying on its external surface elements permitting its rotary driving, the hollow body (1, 2) exhibiting a non-circular advantageously oval cross-section, characterized in that the means for rotary driving the knurled knob (13) comprise an endless strip (33) which is mounted onto the lower end of the body (1) displaceable in the direction of the periphery (F1) of the latter, comprises on its inner surface projecting elements (36) co-operating with the drive elements (31) on the external surface of the knurled knob (13) for rotatably driving the latter during the displacement of the strip and in that the hollow body comprises at the level of the drive strip (33) openings (38) permitting the engagement of the complementary drive elements (31, 36) of the knurled knob and of the strip.

2. Packing according to claim 1, characterized in that the hollow body comprises an external hollow body (1) of cylindrical shape and with a non-circular cross-section and of which the upper and lower ends are open and closed (at 40), respectively, and an internal hollow body (2) with a shape corresponding to that of the external body (1) but of which the lower portion located at the level of the openings (38) for mutual engagement of the complementary drive elements (36, 31) of the strip (33) and of the knurled knob (13) is provided as a cylindrical portion with a circular cross-section and in that the knurled knob (13), which is open at one end and closed at its other end, is fitted in a rotary manner over the said circular portion (14).

3. Packing according to claim 2, characterized in that the wall (40) closing the lower end of the external body (1) comprises a circular recess (39) permitting the insertion and the fitting of the knurled knob (13) over the circular portion (14) of the internal body (2).

4. Packing according to one of claims 2 or 3, characterized in that a peripheral groove (34) for the guiding of the drive strip (33) is provided in the external face of the external body (1) at the level of the openings (38) for mutual engagement of the drive elements of the strip (33) and of the knurled knob (13).

5. Packing according to one of claims 2 to 4, characterized in that the circular portion (14) of the internal body (2) comprises, on its outer face, small collars (22) which constitute sealing means between the cylindrical portion (14) and the knurled knob (13).

6. Packing according to one of the foregoing claims, characterized in that it comprises a cap (3) for the closing of the packing which exhibits a shape corresponding to that of the hollow body and is adapted to be fitted over the upper open end of the latter, in that a strip (42) for the locking of the cap onto the hollow body is mounted for being displaceable about the cap in the peripheral direction of the latter, which carries on its internal face ramp-shaped elements (44) which are adapted to co-operate through openings (46) in the wall of the cap with ramp-shaped elements (45) provided on the peripheral surface of the hollow body, so that the rotary movement of the locking strip (42) causes an axial mouvement of the cap on the end of the hollow body.

7. Packing according to claim 6, characterized in that the ramp-shaped elements (44, 45) exhibit each one the configuration of an L and inclined portions to permit the engagement, the rotation and the locking of the cap (3) with and onto the hollow body.

## Patentansprüche

1. Abgabeverpackung insbesondere für ein pastiges, kosmetisches, stabförmiges Erzeugnis, derjenigen Gattung mit einem hohlen Körper (1, 2), einem das besagte Erzeugnis tragenden, in dem hohlen Körper axial bewegbar aber drehfest angeordneten und mit einem Gewindeteil versehenen Kolben (4), einer Vorrichtung zur axialen Verschiebung des besagten Kolbens mit einer Schraube (9), die sich in dem Körper (1, 2) axial erstreckt und mit dem Gewindeteil des Kolbens zusammenwirkt, und Mitteln zum Drehantrieb der Schraube, die einen mit der Schraube (9) drehfest verbundenen, in der Höhe des unteren Teiles des Hohlkörpers angeordneten und auf seiner Außenfläche seinen Drehantrieb gestattende Elemente tragenden Rändelknopf (31) aufweisen, wobei der Hohlkörper (1, 2) einen nicht kreisrunden, vorteilhaft ovalen Querschnitt aufweist, dadurch gekennzeichnet, daß die Mittel (13) zum Drehantrieb des Rändelknopfes ein endloses Band (33) aufweisen, das an dem unteren Ende des Körpers (1) angeordnet ist, in der Umfangsrichtung (F1) desselben bewegbar ist, an seiner Innenfläche mit den Antriebselementen (31) an der Außenfläche des Rändelknopfes (13) zusammenwirkende vorspringende Elemente (36) aufweist, um den Rändelknopf während der Bewegung des Bandes zu drehen und daß der Hohlkörper in der Höhe des Antriebbandes (33) das Ineinandergreifen der komplementären Antriebselemente (31, 36) des Rändelknopfes und des Bandes gestattende Öffnungen (38) umfaßt.

2. Verpackung gemäß Anspruch 1, dadurch gekennzeichnet, daß der Hohlkörper einen äußeren Hohlkörper (1) zylindrischer Gestalt und mit einem nicht kreisrunden Querschnitt und dessen oberes und unteres Ende jeweils offen und (bei 40) geschlossen ist und einen inneren Hohlkörper (2) mit einer derjenigen des Außenkörpers (1) entsprechenden Gestalt, aber dessen in der Höhe der Öffnungen (38) zum gegenseitigen Ineinandergreifen der komplementären Antriebselemente (36, 31) des Bandes (33) und des Rändelknopfes (13) gelegene untere Teil in der Gestalt eines zylindrischen Abschnitts mit kreisrundem Querschnitt hergestellt ist, umfaßt und daß der Rändelknopf (13), der an einem Ende offen und an seinem anderen Ende geschloßen ist, über den besagten kreisrunden Abschnitt (14) drehbar aufgesteckt ist.

3. Verpackung gemäß Anspruch 2, dadurch gekennzeichnet, daß die das untere Ende des Außenkörpers (1) verschließende Wand (40) eine das Einführen und das Aufstecken des Rändelknopfes (13) auf den kreisrunden Abschnitt (14) des Innenkörpers (2) gestattende kreisrunde Ausnehmung (39) umfaßt.

4. Verpackung nach einem der Ansprüche 2 oder 3, dadurch gekennzeichnet, daß eine Umfangsnut (34) zur Führung des Antriebsbandes (33) in der Außenfläche des Außenkörpers (1) in der Höhe der Öffnungen (38) zum gegenseitigen Ineinandergreifen der Antriebselemente des Bandes (33) und des Rändelknopfes (13) vorgesehen ist.

5. Verpackung nach einem der Ansprüche 2 bis 4, dadurch gekennzeichnet, daß der kreisrunde Abschnitt (14) des Innenkörpers (2) auf seiner Außenfläche Kragen (22), die Abdichtungsmittel zwischen dem zylindrischen Abschnitt (14) und dem Rändelknopf (13) bilden, aufweist.

6. Verpackung gemäß einem der vorangehenden Ansprüche, dadurch gekennzeichnet, daß sie eine Kappe (3) zum Verschließen der Verpackung umfaßt, die eine derjenigen des Hohlkörpers entsprechende Gestalt aufweist und geeignet ist, über das offene obere Ende desselben aufgesteckt zu werden, daß ein Band (42) zur Verriegelung der Kappe auf dem Hohlkörper in der Umfangsrichtung desselben um die Kappe herum bewegbar angeordnet ist, welches Band auf seiner Innenfläche rampenförmige Elemente (44) trägt, die geeignet sind, durch Öffnungen (46) in der Wand der Kappe mit an der Umfangsfläche des Hohlkörpers vorgesehenen rampenförmigen Elementen (45) zusammenzuwirken, so daß die Drehbewegung des Verriegelungsbandes (42) die Axialbewegung der Kappe an dem Ende des Hohlkörpers verursacht.

7. Verpackung gemäß Anspruch 6, dadurch gekennzeichnet, daß die rampenförmigen Elemente (44, 45) jeweils die Gestalt eines L's und geneigte Teile aufweisen, um das Aufsetzen, das Drehen und die Verriegelung der Kappe (3) auf dem Hohlkörper zu gestatten.
